# EUROPÄISCHE PATENTSCHRIFT

(11) **EP 1 253 031 B1**
(45) Veröffentlichungstag und Bekanntmachung des Hinweises auf die Patenterteilung: **03.09.2003**
(21) Anmeldenummer: 02006424.2
(22) Anmeldetag: 22.03.2002
(51) Int. Cl.: B60H 1/22

(54) **Heizregister mit PTC-Elementen**
Heating element with PTC components
Elément de chauffage avec composants PTC

(30) Priorität: 23.04.2001 DE 10119928
(43) Veröffentlichungstag der Anmeldung: 30.10.2002
(73) Patentinhaber: Behr France S.A.R.L., F-68250 Rouffach (FR)
(72) Erfinder: Brun, Michel, 68740 Rustenhart (FR); Freymann, Patrick, 68100 Mulhouse (FR); Herzog, Jean-Philippe, 67000 Strasbourg (FR); Laumonnerie, Yannick, 68250 Rouffach (FR); Lucas, Grégory, 68250 Rouffach (FR); Miss, Pascal, 67600 Sélestat (FR); Muller, Thomas, 68000 Colmar (FR); Schmittheisler, Christophe, 67150 Erstein (FR)
(74) Vertreter: Wallinger, Michael, Dr.-Ing.

(56) Entgegenhaltungen:
- EP-A- 0 893 937
- EP-A- 1 026 020
- DE-A- 19 911 547

## Beschreibung

Die Erfindung bezieht sich auf ein Heizregister mit mehreren einzelnen PTC-Elementen, die elektrisch zu einer PTC-Elementgruppe miteinander verschaltet und derart aus einer Fertigung von PTC-Elementen ausgewählt sind, dass die PTC-Elementgruppe bezüglich einer elektrischen Kenngröße eine vorgegebene Gruppentoleranz einhält.

Derartige PTC-Heizregister werden beispielsweise zum Aufbau von Heizblöcken für elektrische Heizeinrichtungen verwendet, die in Kraftfahrzeug-Heizungsanlagen zur Beheizung eines Fahrzeuginnenraums zum Einsatz kommen. Das Heizregister besteht dazu aus den einzelnen PTC-Elementen, die elektrisch z.B. parallel geschaltet sind. In der Offenlegungsschrift DE 44 34 613 A1 ist ein streifenförmiges PTC-Heizregister für diesen Einsatzzweck offenbart, wobei die einzelnen PTC-Elemente mit Abstand nebeneinander in Öffnungen eines Dichtrahmens eingesetzt und von zwei beidseits anliegenden Blechen gehalten sind.

Beim Aufbau solcher PTC-Heizregister ist es wünschenswert, für eine vorgegebene elektrische Kenngröße, z.B. den elektrischen Widerstand oder den elektrischen Leitwert, eine vorgebbare Toleranz einzuhalten, um unerwünschte Fehlfunktionen zu vermeiden, wie einen zu hohen elektrischen Stromfluss wegen zu geringem Gesamtwiderstand der aus den elektrisch miteinander verschalteten PTC-Elementen bestehenden PTC-Elementgruppe. Um die Toleranz einzuhalten, könnte zwar die Maßnahme in Betracht gezogen werden, zum Aufbau der PTC-Elementgruppe aus einem Satz gefertigter PTC-Elemente nur solche mit entsprechend enger Toleranz auszuwählen. Außerhalb der entsprechend engen Einzeltoleranz liegende PTC-Elemente können dann aber nicht eingesetzt werden. Eine andere Möglichkeit bestünde darin, eine variable Anzahl von PTC-Elementen zur Bildung der PTC-Elementgruppe des Heizregisters zuzulassen, z.B. für ein erstes Heizregister weniger PTC-Elemente mit größerem elektrischem Einzelwiderstand und für ein zweites Heizregister mehr PTC-Elemente mit niedrigerem Widerstand derart, dass jeweils der Gesamtwiderstand oder Gesamtleitwert innerhalb der gewünschten Gruppentoleranz liegt. Damit wären dann aber nicht immer alle Plätze für PTC-Elemente im Heizregister besetzt.

Der Erfindung liegt als technisches Problem die Bereitstellung eines PTC-Heizregisters der eingangs genannten Art zugrunde, bei dem die vorgegebene Gruppentoleranz bezüglich der betreffenden elektrischen Kenngröße eingehalten wird, alle Plätze für PTC-Elemente besetzt werden können und möglichst keine funktionsfähigen PTC-Elemente aus der Fertigung für den Einsatz im Heizregister verworfen werden müssen.

Die Erfindung löst dieses Problem durch die Bereitstellung eines Heizregisters mit den Merkmalen des Anspruchs 1. Dieses Heizregister beinhaltet eine PTC-Elementgruppe mit fest vorgegebener Anzahl von PTC-Elementen, d.h. alle für selbige vorgesehenen Plätze sind auch belegt. Zur Verwendung im Heizregister werden nicht nur diejenigen PTC-Elemente zugelassen, deren Einzeltoleranz bezüglich der betreffenden elektrischen Kenngröße innerhalb eines der vorgegebenen Gruppentoleranz entsprechenden Einzeltoleranzbereiches liegt, sondern auch PTC-Elemente aus der Fertigung, deren Einzeltoleranz außerhalb dieses Bereiches liegt. Die mehreren PTC-Elemente sind für das Heizregister in spezieller Weise so ausgewählt, dass sie als elektrisch miteinander verschaltete Gruppe insgesamt die vorgegebene Gruppentoleranz einhalten. Dies lässt sich z.B. dadurch realisieren, dass in Fällen, in denen ein ausgewähltes PTC-Element in der einen Richtung außerhalb des der Gruppentoleranz entsprechenden Einzeltoleranzbereiches liegt, ein oder mehrere andere PTC-Elemente aus der Fertigung gewählt werden, die in der anderen Richtung außerhalb dieses Einzeltoleranzbereiches liegen und dadurch bewirken, dass die Toleranz aller PTC-Elemente zusammen innerhalb der vorgegebenen Gruppentoleranz liegt. Dies ermöglicht, wenn gewünscht, die Nutzung praktisch aller gefertigten, funktionsfähigen PTC-Elemente zum Aufbau solcher Heizregister.

in einer vorteilhaften Weiterbildung der Erfindung nach Anspruch 2 bildet der elektrische Widerstand oder Leitwert die für die Toleranzbetrachtung maßgebliche elektrische Kenngröße, und es wird eine Gruppentoleranz von ±15% oder weniger vorgegeben. Erfindungsgemäß können dennoch PTC-Elemente verwendet sein, deren Einzeltoleranz deutlich außerhalb dieser Gruppentoleranz liegt, indem PTC-Elemente mit in gegensätzlicher Richtung abweichender Toleranz in der PTC-Elementgruppe benutzt werden.

Ein vorteilhaftes Ausführungsbeispiel der Erfindung ist in den Zeichnungen dargestellt und wird nachfolgend beschrieben. Hierbei zeigen:
- Fig. 1: eine Draufsicht auf ein streifenförmiges PTC-Heizregister mit abgenommenem oberem Blech und
- Fig. 2: ein Diagramm einer typischen Häufigkeitsverteilung der Einzeltoleranz von PTC-Elementen aus der Fertigung zur Veranschaulichung der Auswahl geeigneter PTC-Elemente für das Heizregister von Fig. 1.

Fig. 1 zeigt ein streifenförmiges PTC-Heizregister von an sich bekanntem Aufbau, wie er in der oben zitierten DE 44 34 613 A1 beschrieben ist. Ein Dichtrahmen 1 z.B. aus Weichkunststoffmaterial ist mit mehreren Öffnungen 2 versehen, im gezeigten Beispiel sind dies drei Offnungen, in die eine entsprechende Anzahl von einzelnen PTC-Elementen 3a, 3b, 3c eingebracht ist. Die PTC-Elemente 3a, 3b, 3c sind darin durch ein unteres Blech 4 und ein in Fig. 1 zwecks Erkennbarkeit der PTC-Elemente 3a, 3b, 3c abgenommenes, oberes Blech gehalten. Die Bleche dienen außerdem dem Wärmetransport und der elektrischen Kontaktierung der PTC-Elemente 3a, 3b, 3c.

Im streifenförmigen PTC-Heizregister sind die drei PTC-Elemente 3a, 3b, 3c elektrisch parallel zu einer entsprechenden PTC-Elementgruppe miteinander verschaltet. Dabei wird vorgegeben, dass der elektrische Widerstand oder dazu gleichwertig der elektrische Leitwert der PTC-Elementgruppe und damit des Heizregisters eine gewisse Toleranz einzuhalten hat, vorliegend als Gruppentoleranz bezeichnet. Beispielsweise kann als Gruppentoleranz ±10% vorgegeben sein. Andererseits hat jedes einzelne PTC-Element 3a, 3b, 3c bezüglich der gewählten elektrischen Kenngröße, d.h. hier bezüglich des elektrischen Widerstands oder Leitwerts, eine bestimmte Einzeltoleranz. Diese streut in einer Massenfertigung von PTC-Elementen nach einer Häufigkeitsverteilung, wie sie für einen typischen Beispielsfall qualitativ im Diagramm von Fig. 2 wiedergegeben ist.

Wie aus Fig. 2 ersichtlich, hat die Häufigkeitsverteilung ihr Maximum beim Toleranzwert 0%, d.h. das Häufigkeitsmaximum liegt bei denjenigen gefertigten PTC-Elementen, deren elektrischer Widerstand bzw. Leitwert den für die Fertigung vorgegebenen Sollwert hat. Daneben gibt es jedoch PTC-Elemente mit vom Sollwert abweichendem Widerstands- bzw. Leitwert. Zwar nimmt deren Anzahl mit zunehmendem Abstand des tatsächlichen Widerstands- bzw. Leitwerts vom Sollwert ab, insgesamt gibt es aber doch eine beträchtliche Anzahl von PTC-Elementen, die mit ihrem Widerstands- bzw. Leitwert z.B. im linken schraffierten Bereich B_{L} von Fig. 2 liegen, d.h. um mehr als ein unterer Grenzwert T_{U} unter dem Sollwert liegen, oder im in Fig. 2 rechten schraffierten Bereich B_{R} liegen, d.h. um mehr als ein oberer Grenzwert T_{O} über dem Sollwert liegen.

Würden für den Aufbau des Heizregisters von Fig. 1 jeweils nur PTC-Elemente aus der Fertigung ausgewählt, deren Widerstand bzw. Leitwert im in Fig. 2 mittleren, unschraffierten Bereich B_{M} mit Toleranzen zwischen dem unteren Grenzwert T_{U} und dem oberen Grenzwert T_{O} liegt, könnte damit zwar die geforderte Gruppentoleranz eingehalten werden. Die Beschränkung auf eine Nutzung nur solcher PTC-Elemente aus diesem Einzeltoleranzbereich B_{M} hätte aber den Nachteil, dass zum Aufbau des Heizregisters eine große Anzahl der z.B. in Serienfertigung hergestellten PTC-Elemente nicht genutzt würde, d.h. alle PTC-Elemente aus den schraffierten Bereichen B_{L} und B_{R} von Fig. 2. Dabei sind der untere und der obere Grenzwert T_{U}, T_{O} so festgelegt, dass dieser Einzeltoleranzbereich B_{M} der vorgegebenen Gruppentoleranz entspricht, d.h. wenn die Einzeltoleranzen aller drei PTC-Elemente 3a, 3b, 3c am unteren Grenzwert T_{U} liegen, führt dies zu einem Gesamttoleranzwert an der unteren Grenze der vorgegebenen Gruppentoleranz, und analog ergibt sich dann, wenn die Einzeltoleranzen der drei PTC-Elemente 3a, 3b, 3c am oberen Grenzwert T_{O} liegen, ein Gesamttoleranzwert an der oberen Grenze der vorgegebenen Gruppentoleranz. Wie dieser so zu ermittelnde Einzeltoleranzbereich B_{M} = [T_{U}, T_{O}] in seiner Ausdehnung um den Sollwert mit Toleranz 0% jeweils aussieht, hängt ersichtlich von der Anzahl an PTC-Elementen in der PTC-Elementgruppe und davon ab, durch welche mathematische Beziehung sich der Gesamtwert der gewählten elektrischen Kenngröße für die PTC-Elementgruppe aus den Einzelwerten der einzelnen PTC-Elemente ergibt, wie sich dies für den Fachmann versteht.

Erfindungsgemäß werden hingegen alle gefertigten PTC-Elemente nutzbar, indem bei der Auswahl der drei PTC-Elemente 3a, 3b, 3c für das Heizregister deren Einzeltoleranzen beachtet und eine in der einen Richtung abweichende Toleranz für eines der PTC-Elemente durch Wahl eines oder mehrerer der anderen PTC-Elemente mit in der anderen Richtung abweichender Toleranz kompensiert wird. So kann z.B. zum Füllen der drei Öffnungen 2 des Heizregisters von Fig. 1 zunächst ein beliebiges PTC-Element als das erste eingesetzte PTC-Element 3a aus einem gesamten Satz gefertigter PTC-Elemente herausgegriffen werden. Wenn dieses aus dem mittleren Einzeltoleranzbereich B_{M} von Fig. 2 stammt, besteht auch für das zweite einzusetzende PTC-Element 3b praktisch völlige Wahlfreiheit. Stammt das erste PTC-Element 3a hingegen aus einem der Bereiche B_{L} und B_{R} mit größerer Toleranzabweichung, wird das zweite PTC-Element 3b vorzugsweise aus dem jeweils anderen dieser beiden Bereiche B_{L}, B_{R} gewählt. Je nach dem, welche Gesamttoleranz aus den beiden schon gewählten PTC-Elementen 3a, 3b resultiert, wird dann das dritte PTC-Element 3c passend entweder aus dem mittleren Bereich B_{M} kleiner Toleranz oder einem der beiden Bereiche B_{L}, B_{R} höherer Toleranz ausgewählt, so dass insgesamt die Toleranz der drei ausgewählten und elektrisch miteinander verschalteten PTC-Elemente 3a, 3b, 3c innerhalb der vorgegebenen Gesamttoleranz liegt.

Indem auf diese Weise sichergestellt ist, dass jedes von mehreren PTC-Heizregistern eines damit aufgebauten Heizblocks die gewünschte Toleranz bezüglich des elektrischen Widerstands bzw. Leitwertes einhält, ist auch gewährleistet, dass der elektrische Widerstand bzw. Leitwert des Heizblocks insgesamt innerhalb einer vorgebbaren Toleranz liegt.

Es versteht sich, dass sich in dieser Weise auch Heizregister mit einer beliebigen anderen Anzahl von PTC-Elementen aufbauen lassen. Bei Bedarf kann zum einfacheren Auswählen der PTC-Elemente mit jeweils passendem Toleranzwert eine Vorab-Eingruppierung aller gefertigten und funktionsfähigen PTC-Elemente in vorgebbare Gruppen mit unterschiedlichen Toleranzintervallen vorgesehen sein. Wenn einem Fertigungssystem die Anzahl solcher Gruppen und die zugehörigen Toleranzintervalle sowie die Anzahl an in das Heizregister einzusetzenden PTC-Elementen bekannt gemacht wird, ist dieses in der Lage, das Auswählen und Einsetzen der PTC-Elemente weitestgehend automatisiert vorzunehmen.

Da mindestens für das jeweils erste einzusetzende PTC-Element eines Heizregisters völlige Wahlfreiheit aus dem gesamten Satz von gefertigten PTC-Elementen besteht, können ersichtlich alle gefertigten PTC-Elemente für die Fertigung von entsprechenden Heizregistern genutzt werden, auch solche mit hohem Toleranzwert, d.h. hoher Abweichung der elektrischen Kenngröße vom Sollwert. Zwar sind solche stark abweichenden PTC-Elemente nicht mehrheitlich in den Heizregistem verwendbar, jedoch korrespondiert dies problemlos mit der Tatsache, dass in der Fertigung prozentual nur wenige solche PTC-Elemente anfallen, siehe die Häufigkeitsverteilung von Fig. 2.

Das erfindungsgemäße Verwenden praktisch aller funktionstüchtigen PTC-Elemente aus einer Serienfertigung ist an den hergestellten PTC-Heizregistern daran erkennbar, dass stets alle Plätze für PTC-Elemente belegt sind und dabei auch PTC-Elemente verwendet sind, deren Einzeltoleranz außerhalb des der vorgegebenen Gruppentoleranz entsprechenden Einzeltoleranzbereiches B_{M} liegt.

## Patentansprüche

1. Heizregister mit
- mehreren einzelnen PTC-Elementen (3a, 3b, 3c), die elektrisch zu einer PTC-Elementgruppe miteinander verschaltet und derart aus einer Fertigung von PTC-Elementen ausgewählt sind, dass die PTC-Elementgruppe bezüglich einer elektrischen Kenngröße eine vorgegebene Gruppentoleranz einhält,
**dadurch gekennzeichnet, dass**
- für die PTC-Elementgruppe eine vorgebbare feste Anzahl mehrerer PTC-Elemente (3a, 3b, 3c) vorgesehen ist, die aus einer Fertigung von PTC-Elementen mit Einzeltoleranzen, die in einem Bereich (B_{L}, B_{M}, B_{R}) liegen, der über den der vorgegebenen Gruppentoleranz entsprechenden Einzeltoleranzbereich (B_{M}) hinausgeht, derart ausgewählt sind, dass sie als miteinander verschaltete PTC-Elementgruppe die Gruppentoleranz einhalten.

2. Heizregister nach Anspruch 1, weiter **dadurch gekennzeichnet, dass** als elektrische Kenngröße der elektrische Widerstand oder Leitwert gewählt ist und die vorgegebene Gruppentoleranz höchstens ±15% beträgt.

## Claims

1. Heater coils with:
- a number of individual PTC elements (3a, 3b, 3c), which are electrically connected to form a PTC element group and are selected from a fabrication of PTC elements, such that the PTC element group complies with a predetermined group tolerance with respect to an electrical parameter
**characterized in that**
- a predeterminable fixed number of PTC elements (3a, 3b, 3c) is provided for the PTC element group which are selected from a fabrication of PTC elements with individual tolerances lying within a range (B_{L}, B_{M}, B_{R}), said range being beyond the individual tolerance range (B_{M}) corresponding to the predetermined group tolerance, such that they comply with the group tolerance when connected together as PTC element group.

2. Heater coils according to claim 1,
further **characterized in that**
electrical resistance or conductivity is selected as electrical parameter and the predetermined group tolerance does not exceed ±15%.

## Revendications

1. Elément de chauffage avec
- plusieurs composants individuels PTC (3a, 3b, 3c) qui sont câblés électriquement ensemble pour former un groupe de composants PTC et sont sélectionnés parmi une fabrication de composants PTC de sorte que le groupe de composants PTC respecte une tolérance de groupe prédéfinie par rapport à une grandeur caractéristique électrique,
**caractérisé en ce que**
- il est prévu pour le groupe de composants PTC un nombre fixe définissable à l'avance de plusieurs composants PTC (3a, 3b, 3c) qui sont sélectionnés parmi une fabrication de composants PTC ayant des tolérances individuelles, qui sont comprises dans une plage (B_{L}, B_{M}, B_{R}) qui s'étend au-delà de la plage de tolérances individuelles (B_{M}) correspondant à la tolérance de groupe prédéfinie, de sorte que, en tant que groupe de composants PTC câblés ensemble, ils respectent la tolérance de groupe.

2. Elément de chauffage selon la revendication 1, **caractérisé en outre en ce que** la résistance électrique ou la conductance est choisie comme valeur caractéristique électrique et que la tolérance de groupe prédéfinie est au plus de ±15%.
